# EUROPÄISCHE PATENTSCHRIFT

(11) **EP 1 024 292 B1**
(45) Veröffentlichungstag und Bekanntmachung des Hinweises auf die Patenterteilung: **04.08.2004**
(21) Anmeldenummer: 00100942.2
(22) Anmeldetag: 19.01.2000
(51) Int. Cl.: F04D 9/00, F04D 29/42

(54) **Kreiselpumpe mit Gasabscheidekammer**
Centrifugal pump with gas separation chamber
Pompe centrifuge avec chambre de séparation de gaz

(30) Priorität: 05.05.1999 DE 19920780; 26.01.1999 DE 19903047
(43) Veröffentlichungstag der Anmeldung: 02.08.2000
(73) Patentinhaber: WILO AG, 44263 Dortmund (DE)
(72) Erfinder: Strelow, Günter, 44801 Bochum (DE); Houery, Thibault, 35400 Saint Malo (FR)
(74) Vertreter: COHAUSZ DAWIDOWICZ HANNIG & PARTNER

(56) Entgegenhaltungen:
- DE-A- 1 653 725
- DE-A- 3 109 918
- DE-A- 3 724 684
- DE-A- 3 813 654
- DE-U- 29 718 285
- FR-A- 2 054 388
- US-A- 2 370 778
- US-A- 4 787 816

## Beschreibung

Die Erfindung betrifft eine Kreiselpumpe, mit einer eingangsseitig angeordneten Gasabscheidekammer zum Abscheiden von in der geförderten Flüssigkeit enthaltenem Gas, insbesondere Luft, über einen oben an der Kammer angeordneten Gasauslaß, wobei der Kammerauslaß ein zur Laufradmitte führendes Rohr ist, das in die Gasabscheidekammer hineinreicht und in einem Abstand von der dem freien Rohrende gegenüberliegenden Kammerwand endet.

Eine derartige Kreiselpumpe ist aus der deutschen Patentschrift DE 31 09 918 C3 bekannt. Da um das in die Kammer hineinreichende massive Rohr eine relativ geringe Strömungsgeschwindigkeit herrscht, bleibt den in der geförderten Flüssigkeit enthaltenen Gasbläschen ausreichend Zeit, in den oberen Teil der Gasabscheidekammer zu gelangen, ohne durch das Rohr hindurch angesaugt zu werden. Eine quer zur Fließrichtung der geförderten Flüssigkeit um das Rohr herum angeordnete Siebfläche mit einer Vielzahl von kleinen Öffnungen, an der sich zusätzlich Gasbläschen aus der Flüssigkeit abscheiden können, dient zur Erhöhung der Gasabscheidewirkung.

Hierbei ist es jedoch erforderlich, neben dieser Fläche mindestens eine weitere Öffnung oder Durchlässe vorzusehen, die einen größeren Durchmesser aufweisen, als der größte in der geförderten Flüssigkeit auftretende Fremdkörper, um Verstopfungen der Siebfläche zu verhindern. Dadurch nimmt jedoch die Gasabscheideleistung wieder ab.

Schon vorher war es aus der DE 1 653 725 bekannt, das Rohr bis zur gegenüberliegenden Wand der Gasabscheidekammer zu verlängern und dabei komplett als Siebrohr auszubilden. Hierbei muß jedoch die gesamte geförderte Flüssigkeit durch die Sieböffnungen hindurchtreten, was hierbei zu einer hohen Strömungsgeschwindigkeit führt und die Gasbläschen größtenteils mit in das Rohr hineinreißt. Auch besteht hierbei die Gefahr, daß sich die Öffnungen des Rohres mit Fremdkörpern zusetzen, was zur Verstopfung und schließlich zum Ausfall der Pumpe führen kann. Aufwendige und kostspielige Wartungs- und Reparaturarbeiten sind die Folge.

Die DE 37 24 684 A1 offenbart eine Vorrichtung zum Abscheiden von Luft in einem Gehäuse mit einer innen angeordneten Fläche, die eine Vielzahl von Öffnungen aufweist, durch die das geförderte Wasser strömt und die Öffnungen die Form eines Rechteckes, Quadrates, Dreiecks, einer Rombe oder eines Vielecks haben und die Fläche von einem Sieb, Gewebe, Geflecht oder einer dünnen Schicht eines Sintermetalls gebildet ist.

Aus der DE 38 13 654 A1 ist es bekannt, im Gehäuse einer Vorrichtung zum Abscheiden von Luft einen kegelsegmentförmigen oder kugelsegmentförmigen Vorsprung vorzusehen, auf den der Flüssigkeitsstrom aufprallt und dadurch eine Verwirbelung der Flüssigkeit mit der Folge einer erhöhten Gasabscheidung erreicht wird.

Aufgabe der Erfindung ist es, eine konstruktiv einfache und leicht handhabbare Pumpe der eingangs genannten Art zu schaffen, die durch möglichst geringen Materialeinsatz mit geringem Gewicht preiswert herzustellen ist und bei großer Sicherheit gegen Verstopfungen dauerhaft eine erhöhte Gasabscheideleistung ermöglicht.

Diese Aufgabe wird erfindungsgemäß durch eine Vorrichtung nach Anspruch 1 gelöst. Wesentlich ist, daß das Rohr mit einer Vielzahl von Öffnungen ausgeführt ist. Der größte Vorteil besteht dabei darin, daß die Gasabscheideleistung (Entlüftungswirkung) um mehr als 20% gesteigert wird.

Da die Pumpe keine zusätzliche Siebfläche benötigt und das Rohr mit vielen Öffnungen ausgeführt ist, wird bei einfacher Konstruktion eine Gewichtsreduzierung und eine insbesondere bei großen Stückzahlen erhebliche Kostenersparnis erreicht.

Vorteilhaft ist ferner, daß die Pumpe dauerhaft verstopfungsfrei arbeitet, da Fremdkörper durch das freie Rohrende hindurch angesaugt werden können und somit nicht die um ein vielfaches kleineren Öffnungen des Rohres zusetzen.

Besonders günstig ist es, wenn das Rohr von einem Gitter, Geflecht oder siebförmigen Material gebildet ist. Vorzugsweise kann das Rohr auch aus einem Filter oder aus porigen Material, insbesondere gesintertem Material gebildet sein.

Die Öffnungen können eine rechteckige, rautenförmige, ovale oder kreisrunde Form haben. Als besonders leistungssteigernd hinsichtlich der Entlüftungswirkung hat sich eine Größe der Öffnungen mit einer Diagonalen bzw. einem Durchmesser von 0,3 bis 5 Millimetern, vorzugsweise von 0,5 bis 3 Millimetern erwiesen.

Das Rohr kann in einer besonders einfachen und kostengünstigen Ausführungsform einen kreisrunden Querschnitt haben. Der Rohrquerschnitt kann aber auch oval, eckig, insbesondere viereckig, sternförmig oder balgförmig mit einer sinusartig verlaufenden Rohrwandung ausgeführt sein, was zu einer größeren Mantelfläche des Rohres und somit zu einer gesteigerten Entlüftungswirkung führt.

Neben der üblicherweise aus Kostengründen einlagig ausgeführten Rohrwandung kann die Wandung des Rohres vorzugsweise auch zwe ilagig oder mehrlagig in mehreren übereinanderliegenden Wandungen mit jeweils einer Vielzahl von kleinen Öffnungen ausgeführt sein. Dabei ist es besonders vorteilhaft, wenn zwischen den einzelnen Rohrwandungslagen ein Abstand vorgesehen ist, so daß die geförderte Flüssigkeit durch die Öffnungen beider Rohrwandungen hindurchfließen kann und dabei jeweils Gasbläschen an den Öffnungen ausscheidet.

Besonders vorteilhaft ist es dabei, wenn die Öffnungen einer äußeren Rohrlage größer sind, als die Öffnungen einer inneren Rohrlage. Hierdurch wird das Aufsteigen der an der inneren Rohrlage ausgeschiedenen kleineren Gasbläschen begünstigt. Größere Gasbläschen setzen sich an den Öffnungen der äußeren Rohrlage ab.

Vorzugsweise wird vorgeschlagen, daß der Abstand zwischen dem freien Rohrende und der gegenüberliegenden Kammerwand derart bemessen ist, daß die Mantelfläche des in gerader Verlängerung des Rohres bis zur gegenüberliegenden Kammerwand gedachten Zylinders zwischen 70% und 150%, vorzugsweise 100% der Querschnittsfläche des Rohres beträgt.

In einer besonders vorteilhaften Ausführungsform sind zwischen dem Flüssigkeitseinlaß der Gasabscheidekammer und dem Rohr Umlenkmittel zum Umlenken der Flüssigkeit angeordnet, die sich zumindest für einen Teil der Flüssigkeit in dem direkten Weg zwischen dem Flüssigkeitseinlaß und dem Rohr befinden. Dadurch kann die Gasabscheideleistung weiter gesteigert werden. Durch das oder die Umlenkmittel wird zumindest ein Teil der geförderten Flüssigkeit, vorzugsweise der gesamte Flüssigkeitsstrom, ein- oder mehrfach umgelenkt. Die Umlenkmittel wirken dabei als Hindernisse, an denen die Strömungsgeschwindigkeit jeweils reduziert wird, so daß die in der Flüssigkeit enthaltenen Gasbläschen besser ausgeschieden werden können.

Besonders günstig ist es dabei, wenn die Umlenkmittel die Flüssigkeit in Richtung zu einer oder mehreren Kammerwänden hin umlenken. Dadurch werden weitere Umlenkungen und Geschwindigkeitsreduktionen der Flüssigkeit hervorgerufen, was zu einer zusätzlichen Entgasung führt.

In einer bevorzugten Ausführungsform erstrecken sich die Umlenkmittel von der dem freien Rohrende gegenüberliegenden Kammerwand aus in die Gasabscheidekammer hinein. Im Bereich der Umlenkmittel muß die Flüssigkeit dabei zunächst um das oder die freien Enden der Umlenkmittels herum und anschließend durch die kleinen Öffnungen in der Rohrwandung oder durch die große Rohröffnung am freien Rohrende hindurchfließen.

Die Umlenkmittel können dabei bis an die Kammerwand geführt sein, von der aus sich das Rohr in die Gasabscheidekammer erstreckt, oder sie können in einem Abstand von dieser Kammerwand enden.

Besonders vorteilhaft ist es, wenn die Umlenkmittel einen kreisabschnittförmigen Querschnitt aufweisen und in einem radialen Abstand konzentrisch zum Rohr angeordnet sind. Vorzugsweise erstrecken sich die Umlenkmittel dabei über einen Winkel zwischen 10° und 90°.

In einer besonders bevorzugten Ausführungsform sind die Umlenkmittel durch ein zusammenhängendes Leitelement gebildet. Dabei erfolgen zwar weniger Umlenkvorgänge als bei mehreren von einander getrennten Umlenkmitteln, aber diese Umlenkungen sind größer und damit besonders effektiv bezüglich der beabsichtigten Gasausscheidung.

Das Leitelement kann vorzugsweise einen halbkreisförmigen Querschnitt aufweisen und in einem radialen Abstand konzentrisch zum Rohr angeordnet sein. Insbesondere an den beiden Endkanten des Leitelementes erfolgt eine besonders starke Umlenkung der geförderten Flüssigkeit nach innen zum Rohr hin, so daß hierbei besonders viele Gasbläschen ausgeschieden werden.

Besonders vorteilhaft ist es ferner, wenn die Umlenkmittel eine Vielzahl von Öffnungen aufweisen, durch die ein Teil der Flüssigkeit hindurchtreten kann. Ebenso wie bei dem Durchtritt durch die Öffnungen in der Rohrwandu ng wird hierbei eine Ausscheidung von in der Flüssigkeit enthaltenen Gasbläschen erreicht, so daß die Gasabscheideleistung insgesamt nochmals gesteigert werden kann.

Besonders vorteilhaft ist es ferner, wenn die Oberflächen der Umlenkmittel nicht glatt, sondern mit einer Oberflächenrauhigkeit mit kleinen Vorsprüngen und/oder Vertiefungen ausgeführt sind. Dadurch bleiben kleinste Gasbläschen in der rauhen Oberfläche hängen und verbinden sich miteinander zu größeren Gasbläschen, die leichter aufsteigen und somit besser ausgeschieden werden können.
In einer besonders bevorzugten Ausführungsform ist das Rohr durch einen unteren durchgehend geschlossenen oder mit Öffnungen versehenen Rohrbereich gebildet, auf dem ein oberes, mit einer Vielzahl von Öffnungen versehenes Gitterelement, vorzugsweise ein Sieb oder Drahtgeflecht angeordnet ist. An der Vielzahl von kleinen Öffnungen des Gitterelementes können sich zusätzlich Gasbläschen aus der Flüssigkeit abscheiden, so daß die Gasabscheideleistung noch weiter gesteigert werden kann.

Besonders vorteilhaft ist es dabei, wenn der untere Rohrbereich im Querschnitt in Form eines Kreisabschnitts ausgebildet ist und das Gitterelement im wesentlichen zwei in einem Winkel zueinander angeordneten gerade Gitterflächen aufweist, die auf den unteren Rohrbereich aufgesetzt sind.

Dabei ist weiterhin besonders günstig, wenn die zwischen den beiden geraden Gitterflächen befindliche Kante schräg nach innen geknickt ist, wobei das der Kammerwand der Pumpenkammer zugewandte Ende der Kante in Richtung zur Laufradachse nach innen hin versetzt ist.

Eine besonders einfache Befestigung und zugleich eine exakte Positionierung des Gitterelementes kann dadurch erreicht werden, daß das Gitterelement form- und/oder kraftschlüssig an dem unteren Rohrbereich gehalten ist.

Besonders vorteilhaft ist es außerdem, wenn das Gitterelement an seinem der dem Laufradeinlaß gegenüberliegenden Kammerwand zugewandten freien Ende nach innen gebogene Randbereiche aufweist, an denen sich ebenfalls Gasbläschen aus der Flüssigkeit abscheiden.
Ein Ausführungsbeispiel der Erfindung ist in den Zeichnungen dargestellt und wird im folgenden näher beschrieben.

Es zeigen:
- Figur 1:: Teilweise aufgeschnittenen Ansicht einer erfindungsgemäßen Pumpe,
- Figur 2:: Vergrößerte Darstellung einer bevorzugten Ausbildung des Rohres,
- Figur 3:: Teilweise aufgeschnittene Ansicht einer bevorzugten Pumpe,
- Figur 4:: Querschnitt durch die Pumpe aus Figur 3
- Figur 5:: Dreidimensionale Ansicht einer aufgeschnittenen Gasabscheidekammer einer Ausführungsvariante
- Figur 6:: Gitterelement der Variante aus Figur 5 aus einer ersten Richtung, und
- Figur 7:: Gitterelement der Variante aus Figur 5 aus einer andern Richtung.

Die in Figur 1 gezeigte Kreiselpumpe insbesondere für den Wasserkreislauf einer Heizungsanlage weist ein Pumpengehäuse 1 auf, mit einem Saugstutzen 2 und einem dazu koaxial auf der gegenüberliegenden Seite angeordneten Druckstutzen 3, zwischen denen die Pumpenkammer 4 angeordnet ist. In der Pumpenkammer 4 ist ein Laufrad 5 drehbar gelagert, das von einem nicht gezeigten Elektromotor angetrieben wird, der am Pumpengehäuse angeflanscht ist.

Auf der dem Elektromotor gegenüberliegenden Seite des Laufrades 5 ist ein koaxialer Laufradeinlaß 6 angeordnet, der aus einem kurzen Rohrstutzen 12 besteht. Dieser Rohrstutzen 12 reicht in eine Gasabscheidekammer 7 hinein, die auf der dem Elektromotor gegenüberliegenden Seite am Pumpengehäuse 1 drehbar angeflanscht ist. Der Rohrstutzen 12 endet in einem Abstand von der gegenüberliegenden Gehäusewand 20 der Gasabscheidekammer 7, der annähernd dem halben Radius des Rohrstutzens 12 entspricht.

Der Rohrstutzen 12 ist als Sieb mit einer Vielzahl kleiner Öffnungen 13 ausgeführt, die einen mittleren Durchmesser von 1 Millimeter haben.

Ein Gehäuse 9 bildet die Gasabscheidekammer 7, das an der obersten Stelle eine Gasaustrittsöffnung 10 aufweist, an der ein Entlüftungsventil angeschlossen ist. Die Gasabscheidekammer 7 ist über eine ringförmige Verbindungsöffnung 8 mit dem Pumpengehäuse 1 bzw. mit dem Saugstutzen 2 verbunden. Die Verbindungsöffnung 8 umgibt den Rohrstutzen 12 koaxial und bildet den Einlaß der Kammer 7. Der Auslaß der Kammer 7 ist durch den Rohrstutzen 12 gebildet.

Da der Querschnitt der Öffnung 8 größer ist als der des Saugstutzens 2, fließt die durch die Pumpe angesaugte Flüssigkeit mit geringerer Geschwindigkeit durch die Öffnung 8 und durch die Kammer 7 als innerhalb der Leitungen des Wasserkreislaufs und der Stutzen 2 und 3.

Ein Teil der vom Saugstutzen 2 durch den ringförmigen Kammereinlaß 11 geförderten Flüssigkeit tritt bei der relativ geringen Strömungsgeschwindigkeit durch die vielen kleinen Öffnungen 13 in den Rohrstutzen 12 ein, wobei sich kleine Gasbläschen 16 an der Außenseite des Rohrstutzens 12 abscheiden und nach oben aufsteigen.

Da schon ein erheblicher Teil der Flüssigkeit im Laufradeinlaß 6 sich befindet, fließt der restliche Teil der Flüssigkeit mit nochmals verringerter Geschwindigkeit bis zum freien Ende des Rohrstutzens 12 und tritt dort in den Laufradeinlaß 6 ein. Diese langsame Strömungsgeschwindigkeit begünstigt das Aufsteigen der Gasbläschen 16 zusätzlich.

Im oberen Teil 17 der Gasabscheidekammer 7, in der die Fließgeschwindigkeit am geringsten ist, sammeln sich die Gasblasen 16, vereinigen sich und treten durch die Öffnung 10 aus der Kammer 7 aus.

In Figur 2 ist eine bevorzugte Ausbildung des Rohrstutzens 12 gezeigt, bei der die Rohrwandung in zwei Rohrlagen 14 und 15 ausgebildet ist. Zwischen der äußerern Rohrlage 14 und der koaxial hierzu angeordneten inneren Rohrlage 15 ist einer radialer Abstand A vorgesehen, so daß die geförderte Flüssigkeit auch zwischen den beiden Rohrlagen 14 und 15 fließen kann. Dabei haben die Öffnungen 13a der äußeren Rohrlage 14 einen größeren Durchmesser als die Öffnungen 13i der inneren Rohrlage 15.

Bei der in den Figuren 3 und 4 gezeigten Kreiselpumpe ist zwischen dem Saugstutzen 2 als Flüssigkeitseinlaß der Gasabscheidekammer 7 und dem --Rohrstutzen 12 ein Leitelement 18 als Umlenkmittel zum Umlenken der Flüssigkeit angeordnet. Das Leitelement 18 hat einen halbkreisförmigen Querschnitt und ist zumindest annähernd koaxial zum Rohrstutzen 12 angeordnet. Die oberen Kanten 19 des Leitelements 18 befinden sich dabei zumindest annähernd auf Höhe der Achse des Rohrstutzens 12 und des Laufrads 5.

Das Leitelement 18 erstreckt sich von der dem freien Ende des Rohrstutzens 12 gegenüberliegenden Kammerwand 20 aus in die Gasabscheidekammer 7 hinein. Dabei verbleibt zwischen dem freien Ende des Leitelements 18 und der Kammerwand 21, von der aus sich der Rohrstutzen 12 erstreckt, ein Spalt 22, durch den ein Teil der geförderten Flüssigkeit hindurch gesaugt wird.

Der restliche Anteil der Flüssigkeit wird in den Kanälen 24 zu beiden Seiten zwischen dem Leitelement 18 und der Gehäusewand 9 nach oben geführt. Oberhalb der oberen Kanten 19 werden die Flüssigkeitsteilströme in Richtung des Rohrstutzens 12 umgelenkt. Bei jedem Umlenkvorgang treten weitere Gasbläschen aus der Flüssigkeit aus und steigen nach oben zu der Gasaustrittsöffnung 10 bzw. zu dem dort vorgesehenen Entlüftungsventil auf.

Die Oberflächen des Leitelements 18 sind mit einer Oberflächenrauhigkeit mit einer Vielzahl kleiner Vorsprünge und Vertiefungen ausgeführt. Dadurch verbinden sich kleinste Gasbläschen, die in der rauhen Oberfläche hängen bleiben, miteinander zu größeren Gasbläschen, die leichter aufsteigen und somit besser ausgeschieden werden können.

Bei der in Figur 5 dargestellten Ausführungsform der erfindungsgemäßen Pumpe ist das Rohr 12 durch einen unteren durchgehend geschlossenen Rohrbereich 25 gebildet, auf dem ein oberes, mit einer Vielzahl von kleinen Öffnungen 13 versehenes Gitterelement 26 angeordnet ist. Der untere Rohrbereich 25 hat im Querschnitt die Form eines Halbkreises, auf den das durch ein Drahtgeflecht gebildete Gitterelement 26 kraftschlüssig aufgesetzt und daran befestigt ist.

Das Gitterelement 26 besteht im wesentlichen aus zwei in einem Winkel von ca. 100° zueinander angeordneten geraden Gitterflächen 27, deren freie Enden als Laschen 30 nach innen abgebogen sind und die oberen Ränder des unteren Rohrbereiches 25 außen umfassen. Die zwischen den beiden geraden Gitterflächen 27 befindliche Kante 28 ist schräg nach innen derart abgeknickt ist, daß das der Kammerwand 21 der Pumpenkammer 4 zugewandte Ende der Kante 28 nach innen in Richtung zur Achse des Laufrades 5 hin versetzt ist. Dadurch ergeben sich zwei kleine Gitterflächen 31, die im wesentlichen die Form eines Dreiecks haben und die die Kante 28 mit den beiden großen Gitterflächen 27 verbinden.

In den Figuren 6 und 7 ist ein durch ein Drahtgeflecht gebildete Gitterelement 26 aus verschiedenen Ansichten dargestellt, das demjenigen aus Figur 5 ähnlich ist. Die in Figur 7 oberer Kontur ist dabei der Form des oberen Bereichs der Kammerwand 21 entsprechend ausgebildet, an der sie anliegt.

Selbstverständlich kann die Ausführungsform aus Figur 5 mit einem Gitterelement 26 auch mit der Ausführungsform aus Figur 3 oder 4 mit einem Leitelement 18 kombiniert werden.

Auch können die zuvor beschriebenen Ausführungsformen der Erfindung besonders gut in separaten Verbindungsgehäusen Verwendung finden, die als Interface zwischen eine Pumpe und die Entlüftungsvorrichtung angeordnet sein können. Ein besonders geeigneter Einsatzbereich der Erfindung ist das Gebiet der sogenannten Hydro-Units, in denen Pumpen der erfindungsgemäßen Bauart zum Pumpen und Entlüften von Heizungswasser und/oder von Brauchwasser in einer kompakten Einheit eingesetzt werden können.

## Patentansprüche

1. Kreiselpumpe, mit einer eingangsseitig angeordneten Gasabscheidekammer (7) zum Abscheiden von in der geförderten Flüssigkeit enthaltenem Gas, insbesondere Luft, über einen oben an der Gasabscheidekammer angeordneten Gasauslaß, wobei der Flüssigkeitsauslaß der Gasabscheidekammer ein zur Laufradmitte führendes Rohr (12) ist, das in die Gasabscheidekammer hineinreicht und in einem Abstand von der dem freien Rohrende gegenüberliegenden Kammerwand endet,
**dadurch gekennzeichnet,**
**daß** das Rohr (12) mit einer Vielzahl von Öffnungen (13) ausgeführt ist.

2. Pumpe nach Anspruch 1, **dadurch gekennzeichnet, daß** das Rohr (12) von einem Gitter, Geflecht oder siebförmigen Material gebildet ist.

3. Pumpe nach Anspruch **1, dadurch gekennzeichnet, daß** das Rohr (12) von einem Filter oder porigen Material gebildet ist.

4. Pumpe nach einem der vorherigen Ansprüche,
**dadurch gekennzeichnet, daß** die Öffnungen (13) eine rechteckige, rautenförmige, ovale oder kreisrunde Form haben.

5. Pumpe nach einem der vorherigen Ansprüche,
**dadurch gekennzeichnet, daß** die Öffnungen (13) eine Diagonale bzw. einen Durchmesser von 0,3 bis 5 Millimetern, vorzugsweise von 0,5 bis 3 Millimetern aufweisen.

6. Pumpe nach einem der vorherigen Ansprüche,
**dadurch gekennzeichnet, daß** das Rohr (12) einen runden, ovalen, eckigen, stern- oder balgförmigen Querschnitt hat.

7. Pumpe nach einem der vorherigen Ansprüche,
**dadurch gekennzeichnet, daß** das Rohr (12) mehrlagig, insbesondere zweilagig ausgeführt ist.

8. Pumpe nach Anspruch 7, **dadurch gekennzeichnet, daß** zwischen den einzelnen Rohrlagen (14, 15) ein Abstand (A) vorgesehen ist.

9. Pumpe nach Anspruch 7 oder 8, **dadurch gekennzeichnet, daß** die Öffnungen (13a) einer äußeren Rohrlage (14) größer sind, als die Öffnungen (13i) einer inneren Rohrlage (15).

10. Pumpe nach einem der vorherigen Ansprüche,
**dadurch gekennzeichnet, daß** der Abstand zwischen dem freien Ende des Rohres (12) und der gegenüberliegenden Kammerwand (9) derart bemessen ist, daß die Mantelfläche des in gerader Verlängerung des Rohres (12) bis zur gegenüberliegenden Kammerwand (9) gedachten Zylinders zwischen 70% und 150%, vorzugsweise 100% der Querschnittsfläche des Rohres (12) beträgt.

11. Pumpe nach einem der vorherigen Ansprüche,
**dadurch gekennzeichnet, daß** zwischen dem Flüssigkeitseinlaß der Gasabscheidekammer und dem Rohr (12) Umlenkmittel (18) zum Umlenken der Flüssigkeit angeordnet sind, die sich zumindest für einen Teil der Flüssigkeit in dem direkten Weg zwischen dem Flüssigkeitseinlaß und dem Rohr (12) befinden.

12. Pumpe nach Anspruch 11, **dadurch gekennzeichnet, daß** die Umlenkmittel (18) die Flüssigkeit zu einer oder mehreren Kammerwänden (20, 21) umlenken.

13. Pumpe nach Anspruch 11 oder 12, **dadurch gekennzeichnet, daß** die Umlenkmittel (18) sich von der dem freien Rohrende gegenüberliegenden Kammerwand (20) aus in die Gasabscheidekammer (7) hinein erstrecken.

14. Pumpe nach einem der Ansprüche 11 bis 13,
**dadurch gekennzeichnet, daß** die Umlenkmittel (18) einen kreisabschnittförmigen Querschnitt aufweisen und in einem radialen Abstand konzentrisch zum Rohr (12) angeordnet sind.

15. Pumpe nach einem der Ansprüche 11 bis 14,
**dadurch gekennzeichnet, daß** die Umlenkmittel durch ein zusammenhängendes Leitelement (18) gebildet sind.

16. Pumpe nach Anspruch 14 und 15, **dadurch gekennzeichnet, daß** das Leitelement (18) einen halbkreisförmigen Querschnitt aufweist und in einem radialen Abstand konzentrisch zum Rohr (12) angeordnet ist.

17. Pumpe nach einem der Ansprüche 11 bis 16,
**dadurch gekennzeichnet, daß** die Umlenkmittel (18) eine Vielzahl von Öffnungen aufweisen.

18. Pumpe nach einem der vorherigen Ansprüche,
**dadurch gekennzeichnet, daß** die Oberflächen der Umlenkmittel (18) und/oder der innenseitigen Kammerwände (20, 21) der Gasabscheidekammer (7) eine Rauhigkeit mit kleinen Vorsprüngen und/oder Vertiefungen aufweisen.

19. Pumpe nach einem der vorherigen Ansprüche,
**dadurch gekennzeichnet, daß** das Rohr (12) durch einen unteren durchgehend geschlossenen oder mit Öffnungen versehenen Rohrbereich (25) gebildet ist, auf dem ein oberes, mit einer Vielzahl von Öffnungen versehenes Gitterelement (26), insbesondere ein Sieb oder Drahtgeflecht angeordnet ist.

20. Pumpe nach Anspruch 19, **dadurch gekennzeichnet, daß** das der untere Rohrbereich kreisabschnittförmig ausgebildet ist und das Gitterelement (26) im wesentlichen zwei in ein em Winkel zueinander angeordneten gerade Gitterflächen (27) aufweist.

21. Pumpe nach Anspruch 20, **dadurch gekennzeichnet, daß** die zwischen den beiden geraden Gitterflächen (27) befindliche Kante (28) schräg nach innen geknickt ist, wobei das der Kammerwand (21) der Pumpenkammer (4) zugewandte Ende der Kante (28) in Richtung zur Laufradachse nach innen hin versetzt ist.

22. Pumpe nach einem der Ansprüche 19 bis 21,
**dadurch gekennzeichnet, daß** das Gitterelement (26) formund/oder kraftschlüssig an dem unteren Rohrbereich (25) gehalten ist.

## Claims

1. A centrifugal pump comprising a gas separation chamber (7) disposed on the inlet side, for separating gas, particularly air, contained in the conveyed liquid, via a gas outlet disposed at the top of the gas separating chamber, wherein the liquid outlet of the gas separation chamber is a pipe (12) which leads to the centre of the impeller, which extends into the gas separation chamber, and which ends at a distance from the chamber wall opposite the free pipe end,
**characterised in that**
the pipe (12) is produced with a multiplicity of apertures (13).

2. A pump according to claim 1, **characterised in that** the pipe (12) is formed by a mesh, braided material or screen-like material.

3. A pump according to claim 1, **characterised in that** the pipe (12) is formed by a filter or porous material.

4. A pump according to any one of the preceding claims, **characterised in that** the apertures (13) are of rectangular, rhomboidal, oval or circular shape.

5. A pump according to any one of the preceding claims, **characterised in that** the apertures (13) have a diagonal or a diameter of 0.3 to 5 millimetres, preferably of 0.5 to 3 millimetres.

6. A pump according to any one of the preceding claims, **characterised in that** the pipe (12) has a round, oval, polygonal, star-shaped or corrugated cross-section.

7. A pump according to any one of the preceding claims, **characterised in that** the pipe (12) is of multi-layer construction, particularly of two-layer construction.

8. A pump according to claim 7, **characterised in that** a spacing (A) is provided between the individual pipe layers (14, 15).

9. A pump according to claim 7 or 8, **characterised in that** the apertures (13a) in an outer pipe layer (14) are larger than the apertures (13i) in an inner pipe layer (15).

10. A pump according to any one of the preceding claims, **characterised in that** the distance between the free end of the pipe (12) and the opposite chamber wall (9) is designed so that the curved surface area of the imaginary cylinder which forms a straight extension of the pipe (12) as far as the opposite chamber wall (9) is between 70% and 150%, and is preferably 100%, of the cross-sectional area of the pipe (12).

11. A pump according to any one of the preceding claims, **characterised in that** deflection means (18) for deflecting the liquid are disposed between the liquid inlet of the gas separation chamber and the pipe (12), and are situated, for part of the liquid at least, in the direct path between the liquid inlet and the pipe (12).

12. A pump according to claim 11, **characterised in that** the deflection means (18) deflect the liquid towards one or more chamber walls (20, 21).

13. A pump according to claim 11 or 12, **characterised in that** the deflection means (18) extend from the chamber wall (20) opposite the free pipe end into the gas separation chamber (7).

14. A pump according to any one of claims 11 to 13, **characterised in that** the deflection means (18) have a cross-section in the form of a segment of a circle and are disposed concentrically with the pipe (12) at a radial distance therefrom.

15. A pump according to any one of claims 11 to 14, **characterised in that** the deflection means are formed by a continuous guide element (18).

16. A pump according to claims 14 and 15, **characterised in that** the guide element (18) has a semi-circular cross-section and is disposed concentrically with the pipe (12) at a radial distance therefrom.

17. A pump according to any one of claims 11 to 16, **characterised in that** the deflection means (18) comprise a multiplicity of apertures.

18. A pump according to any one of the preceding claims, **characterised in that** the surfaces of the deflection means (18) and/or of the internal chamber walls (28, 21) of the gas separation chamber (7) have a roughness comprising projections and/or indentations.

19. A pump according to any one of the preceding claims, **characterised in that** the pipe (12) is formed a by a lower pipe region (25) which is continuously closed or which is provided with apertures, and on which is disposed an upper mesh element (26), particularly a screen or wire braiding, comprising a multiplicity of apertures.

20. A pump according to claim 19, **characterised in that** the lower pipe region is constructed in the form of a segment of a circle, and the mesh element (26) essentially comprises two straight mesh faces (27) disposed at an angle to each other.

21. A pump according to claim 20, **characterised in that** the edge (28) situated between the two straight mesh faces (27) is bent obliquely inwards, wherein the end of the edge (28) facing the chamber wall (21) of the pump chamber (4) is displaced inwards towards the impeller axis.

22. A pump according to any one of claims 19 to 21, **characterised in that** the mesh element (26) is positively and/or non-positively held on the lower pipe region (25).

## Revendications

1. Pompe centrifuge avec une chambre de séparation de gaz (7) disposée du côté entrée pour séparer des gaz, en particulier de l'air, contenus dans le liquide transporté par l'intermédiaire d'une sorite d'air disposée au-dessus sur la chambre de séparation de gaz, la sortie de liquide de la chambre de séparation de gaz étant un tube (12), conduisant au centre de la roue mobile, qui aboutit à l'intérieur de la chambre de séparation de gaz et se termine à une certaine distance de la paroi de la chambre opposée à l'extrémité libre du tube, **caractérisée en ce que** le tube (12) est réalisé avec une pluralité d'ouvertures (13).

2. Pompe selon la revendication 1,
**caractérisée en ce que** le tube (12) est formé par un grillage, un treillis ou un matériau en forme de tamis.

3. Pompe selon la revendication 1,
**caractérisée en ce que** le tube (12) est formé par un filtre ou un matériau poreux.

4. Pompe selon l'une des revendications précédentes,
**caractérisée en ce que** les ouvertures (13) ont une forme rectangulaire, en forme de losange, ovale ou circulaire.

5. Pompe selon l'une des revendications précédentes,
**caractérisée en ce que** les ouvertures (13) présentent une diagonale ou respectivement un diamètre de 0,3 à 5 millimètres, de préférence de 0,5 à 3 millimètres

6. Pompe selon l'une des revendications précédentes,
**caractérisée en ce que** le tube (12) a une section transversale ronde, ovale, polygonale, en forme d'étoile ou de soufflet.

7. Pompe selon l'une des revendications précédentes,
**caractérisée en ce que** le tube (12) est réalisé à plusieurs couches, en particulier à deux couches.

8. Pompe selon la revendication 7,
**caractérisée en ce qu'**un écartement (A) est prévu entre les couches (14, 15) individuelles du tube.

9. Pompe selon la revendication 7 ou 8,
**caractérisée en ce que** les ouvertures (13a) d'une couche extérieure (14) du tube sont plus grandes que les ouvertures (13i) d'une couche intérieure (15) du tube.

10. Pompe selon l'une des revendications précédentes,
**caractérisée en ce que** la distance entre l'extrémité libre du tube (12) et la paroi (9) opposée de la chambre a une dimension telle que la surface d'enveloppe du cylindre imaginaire en prolongement rectiligne du tube (12) jusqu'à la paroi (9) opposée de la chambre est comprise entre 70% et 150 %, de préférence est égale à 100 %, de la surface de section transversale du tube (12).

11. Pompe selon l'une des revendications précédentes,
**caractérisée en ce que**, entre l'entrée de liquide de la chambre de séparation de gaz et le tube (12), sont disposés des moyens déflecteurs (18) pour dévier le liquide qui se trouvent, pour au moins une partie du liquide, dans le trajet direct entre l'entrée de liquide et le tube (12).

12. Pompe selon la revendication 11,
**caractérisée en ce que** les moyens déflecteurs (18) dévient le liquide vers une ou plusieurs parois (20, 21) de la chambre.

13. Pompe selon la revendication 11 ou 12,
**caractérisée en ce que** les moyens déflecteurs (18) s'étendent depuis la paroi (20) de la chambre opposée à l'extrémité libre du tube jusqu'à l'intérieur de la chambre de séparation de gaz (7).

14. Pompe selon l'une des revendications 11 à 13,
**caractérisée en ce que** les moyens déflecteurs (18) présentent une section transversale en segment de cercle et sont disposés à écartement radial concentriquement au tube (12).

15. Pompe selon l'une des revendications 11 à 14,
**caractérisée en ce que** les moyens déflecteurs sont formés par un élément de guidage (18) continu.

16. Pompe selon la revendication 15,
**caractérisée en ce que** l'élément de guidage (18) présente une section transversale en forme de demi-cercle et est disposé à écartement radial concentriquement au tube (12).

17. Pompe selon l'une des revendications 11 à 16,
**caractérisée en ce que** les moyens déflecteurs (18) présentent une pluralité d'ouvertures.

18. Pompe selon l'une des revendications précédentes,
**caractérisée en ce que** les surfaces des moyens déflecteurs (18) et/ou des parois (20, 21) de la chambre du côté intérieur de la chambre de séparation de gaz (7) présentent une rugosité avec de petites saillies et/ou cavités.

19. Pompe selon l'une des revendications précédentes,
**caractérisée en ce que** le tube (12) est formé par une zone tubulaire (25) inférieure continuellement fermée ou munie d'ouvertures sur laquelle est disposé un élément de grillage (26) supérieur muni d'une pluralité d'ouvertures, en particulier un tamis ou un treillis en fil métallique.

20. Pompe selon la revendication 19,
**caractérisée en ce que** la zone tubulaire inférieure est conformée en forme de secteur de cercle et l'élément de grillage (26) présente essentiellement deux surfaces de grillage (27) planes disposées selon un certain angle l'une par rapport à l'autre.

21. Pompe selon la revendication 20,
**caractérisée en ce que** l'arête (28) se trouvant entre les deux surfaces de grillage (27) planes est coudée obliquement vers l'intérieur, l'extrémité de l'arête (28) tournée vers la paroi (21) de chambre de la chambre (4) de la pompe étant décalée vers l'intérieur en direction de l'axe de la roue mobile.

22. Pompe selon l'une des revendications 19 à 21,
**caractérisée en ce que** l'élément de grillage (26) est maintenu à fermeture géométrique ou à adhérence sur la zone tubulaire (25) inférieure.
